# EUROPÄISCHE PATENTSCHRIFT

(11) **EP 1 018 581 B1**
(45) Veröffentlichungstag und Bekanntmachung des Hinweises auf die Patenterteilung: **24.11.2004**
(21) Anmeldenummer: 99100245.2
(22) Anmeldetag: 08.01.1999
(51) Int. Cl.: E04F 11/116

(54) **Treppenstufenelement**
Stair tread element
Elément de marche d'escalier

(43) Veröffentlichungstag der Anmeldung: 12.07.2000
(73) Patentinhaber: Kombilith GmbH Entwicklung und Verwertung, 41541 Dormagen (DE)
(72) Erfinder: Schneider, Horst, 47533 Kleve (DE)
(74) Vertreter: Patentanwälte Hauck, Graalfs, Wehnert, Döring, Siemons, Schildberg

(56) Entgegenhaltungen:
- DE-A- 2 461 484
- DE-A- 3 014 318
- DE-U- 8 705 044
- US-A- 4 516 368

## Beschreibung

Die vorliegende Erfindung betrifft ein Treppenstufenelement mit den Merkmalen des Oberbegrifts von Patentanspruch 1.

Eine Vielzahl von derartigen Treppenstufenelementen wird zur Ausbildung einer Treppe aneinander bzw. aufeinandergesetzt und in einer entsprechenden Tragkonstruktion, beispielsweise aus Beton oder Mörtel, verlegt. Es ist dabei bekannt, die einzelnen Treppenstufen etwa rechteckförmig auszubilden, was jedoch den Nachteil eines hohen Gewichtes hat. Ferner ist es bekannt, Treppenstufenelemente in L-Form auszubilden. Bei dieser Ausführungsform ist somit nur eine nach vorne weisende Aussenfläche sowie eine Trittfläche vorhanden. Im rückwärtigen Bereich ist die L-förmige Stufe ausschließlich in einem Beton- oder Mörtelbett verankert.

Es ist ferner bekannt, das Treppenstufenelement in eine Trittplatte und eine im Einbau vertikal angeordnete vordere Setzplatte aufzulösen (DE-OS 24 61484), wobei die Trittplatte sich im eingebauten Zustand nach unten erstreckende Randabschnitte aufweisen kann, so daß sie eine Vertiefung einschließt. Trittplatte und Setzplatte werden dann in einer geeigneten Tragschicht aus Beton bzw. Mörtel verlegt. Bei dieser Ausführungsform kommen somit nur relativ dünn ausgebildete Endplatten zur Anwendung, während der Hauptteil der Treppenstufe aus einer an Ort und Stelle angefertigten Beton- bzw. Mörtelschicht besteht. Das hat den Nachteil, daß relativ aufwendige Arbeiten an der Baustelle erforderlich sind.

Ein weiteres Treppenstufenelement, das die Merkmale des Oberbegriffes von Patentanspruch 1 aufweist, ist aus der DE-A-30 14 318 bekannt. Das bekannte Treppenstufenelement ist dort in Figur 6 als unterstes Treppenstufenelement dargestellt. Es weist eine im Verlegezustand vordere Außenfläche auf, die als Sichtfläche ausgebildet ist. Eine im Verlegezustand hintere Außenfläche besitzt einen sich nach hinten erstreckenden Vorsprung, der im verlegten Zustand in eine Ausnehmung des benachbarten Treppenstufenelementes formschlüssig eingreift und auf diese Weise die einzelnen Treppenstufenelemente formschlüssig miteinander verbindet. Der Vorsprung springt so weit vor, daß er bei Verwendung der zugehörigen Außenfläche als vordere Sichtfläche ein den Normen nicht entsprechendes gefährliches Hindernis beim Treppensteigen darstellen würde. Darüber hinaus besitzt das Treppenstufenelement einen Hohlraum, der, in Höhenrichtung des Treppenstufenelementes im verlegten Zustand gesehen, ausschließlich im unteren Bereich des Treppenstufenelementes angeordnet ist.

Der Erfindung liegt die Aufgabe zugrunde, ein Treppenstufenelement der eingangs genannten Art zu schaffen, das sich durch eine besonders einfache Handhabung, ein besonders geringes Gewicht und eine besonders große Vielseitigkeit auszeichnet und mit dem auf besonders einfache Weise eine Treppe erstellt werden kann.

Diese Aufgabe wird erfindungsgemäß bei einem Treppenstufenelement der angegebenen Art durch die kennzeichnenden Merkmale von Patentanspruch 1 gelöst.

Bei der erfindungsgemässen Lösung besteht somit das gesamte Treppenstufenelement aus einem Element, wodurch die Arbeiten zum Erstellen einer Treppe erleichtert werden. Das erfindungsgemäss ausgebildete Treppenstufenelement bildet dabei - abgesehen von dem im mittleren und unteren Bereich vorgesehenen Hohlraum - die gesamte Stufe und ist nicht in einzelne Elemente aufgelöst, so daß relativ wenig Beton- bzw. Mörtelarbeiten am Verlegeort erforderlich sind. Andererseits ist das erfindungsgemässe Treppenstufenelement aufgrund seiner speziellen Form als umgedrehtes U relativ leicht, was auf den im verlegten Zustand unsichtbaren mittleren unteren Hohlraum zwischen den beiden U-Schenkeln zurückzuführen ist.

Beide Außenflächen der U-Schenkel sind als voneinander abweichend ausgestaltete Sichtflächen ausgebildet. Diese Ausbildung hat den Vorteil, daß das Stufenelement in zwei Positionen verlegt werden kann, wobei im eingebauten Zustand einmal die eine und einmal die andere Aussenfläche nach vorne weist und somit als sichtbare Fläche erscheint. Je nach Wunsch kann somit eine erste oder eine zweite Ausgetaltung der vorderen Sichtfläche gewählt werden, wobei hierzu lediglich die Stufe beim Verlegen um 180° gedreht werden muß. Hierdurch lässt sich das Treppenstufenelement besonders vielseitig einsetzen, da an ein und demselben Element zwei unterschiedlich gestaltete Sichtflächen zur Auswahl stehen.

Mindestens eine Sichtfläche weist hierbei einen Vorsprung auf, wobei dieser Sichtflächenvorsprung beispielsweise eine gerundete oder eine ebene Stirnfläche aufweisen kann. Es kann beispielsweise auf jeder Sichtfläche ein Vorsprung vorgesehen sein, wobei dann erfindungsgemäß beide Sichtflächen unterschiedlich ausgestaltet sein müssen, so daß in diesem Falle vorzugsweise beide Vorsprünge unterschiedlich ausgebildet sind, beispielsweise mit runder und ebener Stirnfläche, wie vorstehend beschrieben. Es kann jedoch beispielsweise auch eine Sichtfläche vollständig eben ausgebildet sein, während die andere Sichtfläche einen Vorsprung mit beispielsweise runder oder ebener Stirnfläche besitzt.

In bezug auf die Ausgestaltung der Sichtflächen setzt die Erfindung keine Grenzen. Wie erwähnt, findet jedoch vorzugsweise eine ebene oder eine mit einem Vorsprung versehene Ausgestaltung der Sichtfläche Anwendung, da sich diese Ausführungsformen durch eine einfache Herstellung und eine angenehme Erscheinungsform auszeichnen.

Der wahlweise auf mindestens einer Sichtfläche vorgesehene Vorsprung erstreckt sich vorzugsweise von der Trittfläche bis zum oberen Ende des U-Schenkels des Treppenstufenelementes. Das untere Ende des Vorsprungs schließt somit etwa mit der oberen Begrenzung des Hohlraums zwischen den beiden U-Schenkeln ab und entspricht somit der Dicke des die Trittfläche aufweisenden Abschnitts des Treppenstufenelementes.

Das erfindungsgemäß ausgebildete Treppenstufenelement lässt sich durch sein relativ geringes Gewicht sowie den zwischen den U-Schenkeln vorgesehenen Hohlraum besonders einfach handhaben. Durch die Anordnung der Vorsprünge auf den Sichtseiten lässt sich das Treppenstufenelement besonders gut greifen. Die Stufe ist somit verlegefreundlich gestaltet. Durch einfaches Drehen des Treppenstufenelement um 180° lässt sich die Ausgestaltung der vorderen Sichtfläche variieren. Da das Treppenstufenelement, insgesamt durch ein einziges Element gebildet wird, lässt sich auf einfache und bequeme Weise eine Treppe erstellen, wobei der beim Verlegen vordere U-Schenkel auf der Trittfläche des darunter angeordneten Treppenstufenelementes abgestützt werden kann, während der hintere U-Schenkel in einer geeigneten Tragkonstruktion, beispielsweise aus Beton oder Mörtel, verlegt werden muss. Der Hohlraum des Treppenstufenelementes kann im verlegten Zustand frei bleiben.

Gemäß einer bevorzugten Ausführungsform zeichnet sich das erfindungsgemäß ausgebildete Treppenstufenelement dadurch aus, daß die Innenseiten der U-Schenkel im eingebauten Zustand der Stufe nach oben und innen schräg verlaufen. Der Hohlraum ist somit bei dieser Ausführungsform in der Seitenansicht trapezförmig ausgebildet. Durch diese Ausgestaltung des Hohlraumes ergibt sich eine besonders einfache Herstellung. Insbesondere ist eine maschinelle Herstellung möglich, da hierdurch entsprechende, den Hohlraum bildende Formelemente ohne weiteres zur Entschalung maschinell entfernt werden können.

Gemäß einem weiteren bevorzugten Merkmal weist das Treppenstufenelement im im verlegten Zustand hinteren Bereich der Trittfläche mindestens eine parallel zur Stufenlängsrichtung verlaufende Rille auf. Eine derartige Rille kann beispielsweise als Versetzhilfe dienen, um die Auflagefläche des vorderen U-Schenkels des nächsthöheren Treppenstufenelementes festzulegen. Diese Rille kann des weiteren als Schattenfuge und/oder zur Aufnahme von Dichtungselementen, Schubsicherungselementen etc. in der Form von Leisten, Schienen etc. dienen. Durch die Anordnung von mehreren Rillen parallel zueinander sind Variationsmöglichkeiten in bezug auf das Verlegen vorhanden. Da, wie erwähnt, das erfindungsgemäss ausgebildete Treppenstufenelement in zwei Lagen verlegt werden kann, ist es zweckmässig, auch in bezug auf die Anordnung der Rillen symmetrische Verhältnisse zu schaffen. So weist das Treppenstufenelement vorzugsweise (auch) im im verlegten Zustand vorderen Bereich der Trittfläche mindestens eine parallel zur Stufenlängsrichtung verlaufende Rille auf. Diese Rillen können beispielsweise zur Aufnahme von als Rutschsicherung dienendem Gummileisten etc. dienen.

Vorzugsweise weist das Treppenstufenelement eine in eine Rille als Verbindung zur nächsten Treppenstufe einsetzbare bzw. eingesetzte Schiene auf. Diese zweckmässigerweise aus Metall oder Gummi bestehende Schiene deckt die Fuge zwischen zwei aufeinandergesetzten Treppenstufenelementen ab. Zur Aufnahme dieser Schiene weist der vordere U-Schenkel des Treppenstufenelementes vorzugsweise in seinem vorderen unteren Abschnitt eine entsprechende Ausnehmung auf. Diese Ausnehmung ist zweckmässigerweise in symmetrischer Anordnung auch im hinteren U-Schenkel vorgesehen, um die erwähnten zwei Verlegemöglichkeiten zu gewährleisten.

Ein weiteres bevorzugtes Merkmal des Treppenstufenelementes besteht darin, daß es an der Unterseite mindestens eines U-Schenkels eine Einkerbung aufweist, in die Beton oder Mörtel beim Verlegen eingedrückt werden kann, um einen besseren Verankerungseffekt des Treppenstufenelementes zu erreichen.

Die Kanten des Treppenstufenelementes sind vorzugsweise abgefast, um Abplatzungen zu vermeiden.

Ein weiteres bevorzugtes Merkmal zeichnet sich dadurch aus, daß das Treppenstufenelement an einer Seitenfläche zum Aneinandersetzen eines anderen Treppenstufenelementes eine Klebetasche aufweist. Diese Ausführungsform kommt zum tragen, wenn mehrere Treppenstufenelemente aneinandergesetzt werden sollen, um eine breitere Treppen zu bilden. Die Klebetasche wird hierbei vorzungsweise durch einen Schrägabschnitt oder einen Stufenabschnitt an der Seitenfläche gebildet. Im Bereich dieser Abschnitte kann dann beim Aneinandersetzen von zwei Stufenelementen ein geeignetes Klebemittel angeordnet werden. Natürlich sind entsprechende Erweiterungen im Bereich dieser Abschnitte zur Aufnahme des Klebemittels möglich.

Die Erfindung wird nachfolgend anhand eines Ausführungsbeispiels in Verbindung mit der Zeichnung im einzelnen erläutert. Es zeigen:
- Figur 1: eine Seitenansicht aus drei zu einem Teil einer Treppe aufeinandergesetzten Treppenstufenelementen; und
- Figur 2: einen Schnitt entlang Linie A-A in Figur 4.
- Figur 3: zwei räumliche Darstellungen von zwei Treppenstufenelementen;
- Figur 4: eine räumliche Darstellung eines Teiles einer aus mehreren Treppenstufenelementen zusammengesetzten Treppe mit Detaildarstellungen X und Y; und
- Figur 5: einen Vertikalschnitt durch ein Treppenstufenelement, das senkrecht eingebaut ist.

Das in Figur 1 dargestellte Treppenstufenelement 1 hat in der Seitenansicht etwa die Form eines umgedrehten U, wobei sich die beiden U-Schenkel 7,8 im eingebauten bzw. verlegten Zustand über die volle Stufenhöhe h erstrecken. Zwischen beiden U-Schenkeln 7,8 befindet sich ein Hohlraum 13, der sich in Figur 1 nach oben und innen verengt, d.h. die Innenflächen beider Schenkel 7,8 sind nach oben und nach innen geneigt.

Wenn hier im Text von U-Schenkeln gesprochen wird, so bezieht sich dieser Begriff auf die Darstellung in der Seitenansicht oder im Querschnitt. Es versteht sich, daß sich diese Schenkel insgesamt über die gesamte Länge des Treppenstufenelementes erstrecken und daher in Wirklichkeit etwa leistenförmig ausgebildet sind.

Das Treppenstufenelement 1 weist im verlegten bzw. in Figur 1 dargestellten Zustand eine obere Trittfläche 2 sowie eine vordere und hintere Aussenfläche 3,4 auf. Diese beiden Aussenflächen 3,4, die sich von der Trittfläche 2 bis zum unteren Ende der U-Schenkel 7,8 erstrecken, sind als voneinander abweichend ausgestaltete Sichtflächen ausgebildet. Das Treppenstufenelement hat somit auf diesen beiden Flächen ein unterschiedliches Aussehen, wobei bei der in Figur 1 dargestellten Ausführungsform die vordere Aussenfläche 3 einen Vorsprung 5 mit runder Stirnfläche besitzt (vorspringende Leiste), der sich vom oberen Ende des U-Schenkels 7 bis zur Trittfläche 2 erstreckt. Die in Figur 1 hintere Aussenfläche 4 hat ebenfalls einen sich vom oberen Ende des U-Schenkels 8 bis zur Trittfläche 2 erstreckenden Vorsprung 6 (vorspringende Leiste), der jedoch eine ebene Stirnfläche besitzt. Die Kanten dieses Vorsprungs sind hierbei abgefast.

Je nach Wunsch, kann daher bei diesem Treppenstufenelement die vordere oder hintere Aussenfläche 3,4 als nach vorne weisende Sichtfläche verwendet werden.

Im in Figur 1 vorderen Endabschnitt der Trittfläche 2 sind zwei parallel zur Längsachse des Treppenstufenelementes verlaufende Rillen 9 angeordnet. Des gleichen sind im in Figur 1 hinteren Bereich der Trittfläche 2 zwei parallel zur Längsachse des Treppenstufenelementes verlaufende Rillen 10 angeordnet. Beide Rillenpaare sind symmetrisch zueinander angeordnet, so daß sich bei einem Drehen des Treppenstufenelementes um 180° entsprechende Verhältnisse ergeben wie bei der Anordnung gemäß Figur 1.

Die vorderen Rillen 9 können beispielsweise zur Aufnahme einer als Rutschsicherung wirkenden Gummileiste (nicht gezeigt) dienen. Eine der hinteren Rillen 10 nimmt bei dieser Ausführungsform eine Metallschiene 11 auf, die als Verbindungselement zum nächsten, darüber angeordneten Treppenstufenelement dient. Diese Metallschiene 11 greift in eine Ausnehmung 12 am vorderen Ende des vorderen U-Schenkels des nächsten Treppenstufenelementes.

Bei 15 ist eine geeignete Tragkonstruktion aus Beton angedeutet, in der die Treppenstufenelemente verlegt sind.

Was das Material der Treppenstufenelemente selbst anbetrifft, so sind diese vorzugsweise als Betonfertigteile mit geeigneter Armierung ausgebildet.

Die Treppenstufenelemente 1 besitzen eine bestimmte Breite (in der Vorderansicht gesehen). Wenn eine diese Breite übersteigende Treppenbreite gewünscht wird, müssen mehrere Treppenstufenelemente seitlich aneinandergesetzt werden. Der entsprechende Stoß ist im Schnitt A-A gemäß Figur 2 dargestellt. Man erkennt, daß die Seitenflächen 20 einen unteren vertikalen Abschnitt, einen Schrägabschnitt 21 und einen oberen vertikalen Abschnitt besitzen. Im oberen Endbereich des Schrägabschnittes 21 befindet sich eine Tasche 22 zur Aufnahme eines Klebemittels 23. Beim Aneinandersetzen zweier Treppenstufenelemente erfolgt somit eine Klebeverbindung, wobei der obere Spaltbereich breiter ausgebildet ist als der untere Spaltbereich.

Die in Figur 3 in räumlicher Ansicht dargestellten beiden Treppenstufenelemente 1 unterscheiden sich dadurch voneinander, daß das in der Figur dargestellte linke Element auf der vorderen Aussenfläche 3 einen Vorsprung 5 mit runder Stirnfläche besitzt, während das in der Figur dargestellte rechte Element einen Vorsprung 30 mit ebener Stirnfläche aufweist. Ferner ist der Vorsprung 6 an der hinteren Aussenfläche 4 bei der linken Ausführungsform mit einer ebenen Stirnfläche versehen, während er bei der rechten Ausführungsform eine abgerundete Stirnfläche aufweist. Schließlich hat das in der Figur dargestellte rechte Treppenstufenelement eine Tropfkante 31 zwischen dem Vorsprung 6 und dem hinteren U-Schenkel 8. Eine entsprechende Tropfkante ist zwischen dem Vorsprung 30 und dem vorderen U-Schenkel 7 ausgebildet.

Beide Treppenstufenelemente 1 der Figur 3 unterscheiden sich von dem der Figur 1 dadurch, daß sie nur eine vordere Rille 9 und eine hintere Rille 10 besitzen.

Der in Figur 4 in räumlicher Ansicht dargestellte Abschnitt einer Treppe ist aus Treppenstufenelementen 1 der in Figur 3 linken Ausführungsform zusammengesetzt. Jeweils drei Treppenstufenelemente 1 bilden nebeneinander eine Stufe. Bei dieser Ausführungsform ist in der vorderen Rille 9 der Trittfläche 2 eine als Rutschsicherung dienende, im Querschnitt pilzförmig ausgebildete Gummileiste 32 angeordnet. In der hinteren Rille 10 befindet sich eine Metalleiste 11, die im Querschnitt ebenfalls pilzförmig ausgebildet ist. Beide Leisten sind im Detail in den Ansichten X und Y dargestellt. Wie erwähnt, dient die hintere Leiste als Schubsicherung und als Abdichtung.

Figur 5 zeigt das in Figur 3 rechts dargestellte Treppenstufenelement im Querschnitt. Dieses Trepenstufenelement ist mittels eines Betonfundamentes 32 so eingebaut, daß es eine vertikale Stellung erhält. Es kann in dieser Stellung als Böschungsstein, Eingrenzungsstein etc. verwendet werden.

## Patentansprüche

1. Treppenstufenelement (1) mit einer im Einbauzustand im wesentlichen horizontalen Trittfläche (2) und im Einbauzustand etwa vertikalen, in Stufenlängsrichtung verlaufenden vorderen und hinteren Außenflächen (3,4), die voneinander abweichend ausgebildet sind, wobei mindestens eine Außenfläche (3,4) einen Vorsprung (5,6) aufweist und die im Einbauzustand vordere Außenfläche (3) als Sichtfläche ausgebildet ist und wobei das Treppenstufenelement (1) im Einbauzustand in der Seitenansicht etwa die Form eines umgedrehten U mit einem im unteren Bereich vorgesehenen Hohlraum (13) besitzt, wobei sich die beiden U-Schenkel (7,8) im Einbauzustand über die volle Stufenhöhe (h) erstrecken, **dadurch gekennzeichnet, daß** der Hohlraum (13) zusätzlich im mittleren Bereich des Treppenstufenelementes (1) vorgesehen ist und daß zusätzlich die hintere Außenfläche (4) als Sichtfläche ausgebildet ist, so daß das Treppenstufenelement (1) in zwei um 180° gedrehten Positionen verlegbar ist.

2. Treppenstufenelement nach Anspruch 1, **dadurch gekennzeichnet, daß** die Innenseiten der U-Schenkel (7,8) im Einbauzustand des Treppenstufenelementes (1) nach oben und innen schräg verlaufen.

3. Treppenstufenelement nach Anspruch 1 oder 2, **dadurch gekennzeichnet, daß** der Sichtflächenvorsprung (5) eine gerundete Stirnfläche aufweist.

4. Treppenstufenelement nach Anspruch 1 oder 2, **dadurch gekennzeichnet, daß** der Sichtflächenvorsprung (6) eine ebene Stirnfläche besitzt.

5. Treppenstufenelement nach einem der vorangehenden Ansprüche, **dadurch gekennzeichnet, daß** sich der Sichtflächenvorsprung (5,6) von der Trittfläche (2) bis zum oberen Ende des U-Schenkels (7,8) erstreckt.

6. Treppenstufenelement nach einem der Ansprüche 3 bis 5, **dadurch gekennzeichnet, daß** eine Sichtfläche einen Vorsprung (5) mit runder Stirnfläche und eine Sichtfläche einen Vorsprung (6) mit ebener Stirnfläche aufweist.

7. Treppenstufenelement nach einem der vorangehenden Ansprüche, **dadurch gekennzeichnet, daß** es im im Einbauzustand hinteren Bereich der Trittfläche (2) mindestens eine parallel zur Stufenlängsrichtung verlaufende Rille (10) aufweist.

8. Treppenstufenelement nach einem der vorangehenden Ansprüche, **dadurch gekennzeichnet, daß** es im im Einbauzustand vorderen Bereich der Trittfläche (2) mindestens eine parallel zur Stufenlängsrichtung verlaufende Rille (9) aufweist.

9. Treppenstufenelement nach Anspruch 7 oder 8, **dadurch gekennzeichnet, daß** es eine in eine Rille (10) als Verbindung zum nächsten Treppenstufenelement einsetzbare bzw. eingesetzte Schiene (11) besitzt.

10. Treppenstufenelement nach einem der vorangehenden Ansprüche, **dadurch gekennzeichnet, daß** es an der Unterseite mindestens eines U-Schenkels eine Einkerbung (18) aufweist.

11. Treppenstufenelement nach einem der vorangehenden Ansprüche, **dadurch gekennzeichnet, daß** es an einer Seitenfläche (20) zum Ansetzen eines anderen Treppenstufenelementes eine Klebetasche (22) aufweist.

## Claims

1. A stair tread element (1) comprising a tread surface (2) substantially horizontal in the installation condition and, in the installation condition, approximately vertical front and rear outer surfaces (3, 4) extending in the longitudinal direction of the stair and deviating from one another in their shape, wherein at least one outer surface (3, 4) has a projection (5, 6) and the front outer surface (3) in the installation condition is formed as fair-faced surface and wherein the stair tread element (1), in the installation condition, has approximately the shape of a reversed U in the lateral view with a hollow space (13) provided in the lower region, wherein the two U-legs (7, 8) extend over the entire height (h) of the stair in the installation condition, **characterized in that** the hollow space (13) is additionally provided in the central region of the stair tread element (1) and that additionally the rear outer surface (4) is formed as fair-faced surface so that the stair tread element (1) is adapted to be installed in two positions turned around for 180°.

2. The stair tread element according to claim 1, **characterized in that** the inner sides of the U-legs (7, 8) extend in an inclined manner upwardly and inwardly in the installation condition of the stair tread element (1).

3. The stair tread element according to claim 1 or 2, **characterized in that** the projection (5) of the fair-faced surface has a rounded front surface.

4. The stair tread element according to claim 1 or 2, **characterized in that** the projection (6) of the fair-faced surface has a plane front surface.

5. The stair tread element according to one of the preceding claims, **characterized in that** the projection (5, 6) of the fair-faced surface extends from the tread surface (2) to the upper end of the U-leg (7, 8).

6. The stair tread element according to one of the claims 3 to 5, **characterized in that** one fair-faced surface has a projection (5) with rounded front surface and one fair-faced surface has a projection (6) with plane front surface.

7. The stair tread element according to one of the preceding claims, **characterized in that** it includes at least one groove (10) in the rear, in the installation condition, region of the tread surface (2), said groove extending parallel with respect to the longitudinal direction of the stair.

8. The stair tread element according to one of the preceding claims, **characterized in that** it has at least one groove (9) in the forward, in the installation condition, region of the tread surface (2), said groove extending parallel with respect to the longitudinal direction of the stair.

9. The stair tread element according to claim 7 or 8, **characterized in that** it includes a rail (11) insertable or inserted into a groove (10) as connection to the next stair tread element.

10. The stair tread element according to one of the preceding claims, **characterized in that** it has a notch (18) at the lower side of at least one U-leg.

11. The stair tread element according to one of the preceding claims, **characterized in that** it includes an adherence pocket (22) at one side surface (20) for joining another stair tread element.

## Revendications

1. Élément de marche d'escalier (1) avec une surface de marche (2) essentiellement horizontale à l'état monté et des surfaces extérieures (3, 4) avant et arrière approximativement verticales à l'état monté, s'étendant dans le sens de la longueur des marches, lesquelles sont conçues différemment l'une de l'autre, dans lequel au moins une surface extérieure (3, 4) présente une protubérance (5, 6) et la surface extérieure avant (3) à l'état monté est conçue comme une surface visible et dans lequel l'élément de marche d'escalier (1) a, à l'état monté, dans la vue de côté, approximativement la forme d'un U renversé avec une cavité (13) prévue dans la région inférieure, dans lequel les deux branches du U (7, 8) s'étendent à l'état monté sur toute la hauteur (h) de la marche, **caractérisé en ce que** la cavité (13) est en outre prévue dans la région centrale de l'élément de marche d'escalier (1) et **en ce que** la surface extérieure arrière (4) est conçue comme une surface visible, si bien que l'élément de marche d'escalier (1) peut être posé dans deux positions pivotées de 180°.

2. Élément de marche d'escalier selon la revendication 1, **caractérisé en ce que** les côtés intérieurs des branches du U (7, 8) s'étendent à l'état monté de l'élément de marche d'escalier (1) en oblique vers le haut et l'intérieur.

3. Élément de marche d'escalier selon la revendication 1 ou 2, **caractérisé en ce que** la protubérance (5) de la surface visible présente une surface frontale arrondie.

4. Élément de marche d'escalier selon la revendication 1 ou 2, **caractérisé en ce que** la protubérance (6) de la surface visible présente une surface frontale plane.

5. Élément de marche d'escalier selon une des revendications précédentes, **caractérisé en ce que** la protubérance (5, 6) de la surface frontale s'étend de la surface de marche (2) jusqu'à l'extrémité supérieure de la branche du U (7, 8).

6. Élément de marche d'escalier selon une des revendications 3 à 5, **caractérisé en ce qu'**une surface visible présente une protubérance (5) avec une surface frontale ronde et une surface visible présente une protubérance (6) avec une surface frontale plane.

7. Élément de marche d'escalier selon une des revendications précédentes, **caractérisé en ce qu'**il présente dans la région arrière de la surface de marche (2) à l'état monté au moins une rainure (10) s'étendant parallèlement au sens de la longueur des marches.

8. Élément de marche d'escalier selon une des revendications précédentes, **caractérisé en ce qu'**il présente dans la région avant de la surface de marche (2) à l'état monté au moins une rainure (9) s'étendant parallèlement au sens de la longueur des marches.

9. Élément de marche d'escalier selon la revendication 7 ou 8, **caractérisé en ce qu'**il a un rail (11) placé ou pouvant être placé dans une rainure (10) comme connexion avec l'élément de marché d'escalier suivant.

10. Élément de marche d'escalier selon une des revendications précédentes, **caractérisé en ce qu'**il a sur le côté inférieur d'au moins une branche du U une entaille (18).

11. Élément de marche d'escalier selon une des revendications précédentes, **caractérisé en ce qu'**il présente sur une surface latérale (20) une poche à colle (22) pour la fixation d'un autre élément de marche d'escalier.
